# FASCICULE DE BREVET EUROPEEN

(11) **EP 0 073 165 B1**
(45) Date de publication et mention de la délivrance du brevet: **08.04.1987**
(21) Numéro de dépôt: 82401514.3
(22) Date de dépôt: 10.08.1982
(51) Int. Cl.: H01P 1/15

(54) **Commutateur d'ondes électromagnétiques**
Mikrowellenschalter
Microwave switch

(30) Priorité: 21.08.1981 FR 8116120
(43) Date de publication de la demande: 02.03.1983
(73) Titulaire: THOMSON-CSF, 75008 Paris (FR)
(72) Inventeur: Baril, Michel, F-75379 Paris Cedex 08 (FR); Sillard, Gilles, F-75379 Paris Cedex 08 (FR)
(74) Mandataire: Benoit, Monique

## Description

L'invention est relative à un commutateur d'ondes électromagnétiques réalisé à partir d'un semiconducteur placé dans un guide d'ondes et fonctionnant pour des ondes millimétriques. Le but d'un tel dispositif est de transmettre sans pertes de puissance certains signaux hyperfréquence et d'en atténuer certains autres.

L'art antérieur fournit des exemples de réalisation de commutateurs hyperfréquence, constitués notamment d'une diode PIN associée à un circuit de polarisation et montée dans un guide d'ondes. La figure 1 représente une section droite d'un guide d'ondes 1 rectangulaire comportant une diode PIN 2 placée sur une des faces internes 3 du guide. La tension de polarisation V de la diode est introduite par une ligne coaxiale 4, qui est reliée au boîtier de la diode par un piège hyperfréquence 5 et par un barreau métallique 6, le piège étant séparé de la ligne coaxiale par un morceau d'isolant 50. Le fonctionnement d'un tel commutateur est le suivant: lorsque la diode est bloquée, elle est équivalente avec son circuit de polarisation à un circuit résonnant parallèle, tandis que lorsqu'elle conduit, elle est équivalente à un circuit résonnant série, laissant ainsi passer le signal hyperfréquence se propageant dans le guide d'ondes, ou l'atténuant.

Il existe un autre type de commutateur hyperfréquence, voisin du précédent, et comportant une diode PIN. Il fonctionne en mode 2, c'est-à-dire que la diode PIN et son circuit présentent un circuit résonnant série lorsque la diode est bloquée et un circuit résonnant parallèle quand elle conduit.

Deux inconvénients principaux apparaissent lors du fonctionnement de ce genre de commutateur. L'un vient du fait que les boîtiers protégeant les diodes PIN ainsi que les différents éléments comme le barreau métallique qui assure à la fois le montage mécanique et l'arrivée de la polarisation de la diode, sont des éléments parasites selfiques et/ou capacitifs limitant la bande passante de fonctionnement du commutateur.

L'autre inconvénient est dû à l'impossibilité d'utiliser un tel commutateur en ondes millimétriques. En effet, pour le bon fonctionnement du commutateur, il faut une diode PIN ayant une capacité de jonction très faible, ce qui est très difficilement réalisable et ce qui peut entraîner une mauvaise tenue en puissance due à une tension de claquage trop basse et/ou à une mauvaise résistance thermique de la diode.

Un autre type de commutateur hyperfréquence est également connu du document US 3 346 825. Ce document montre en effet un guide d'ondes, dont les dimensions sont rétrécies en sa partie centrale pour définir un certain volume occupé par deux barreaux de semiconducteurs placés symétriquement de part et d'autre d'une plaquette métallique. La polarisation de ces deux semi-conducteurs est amenée par un conducteur traversant une des parois du guide et aboutissant à la plaquette métallique de separation, une tension étant appliquée entre ce conducteur et les parois du guide, les deux barreaux étant ainsi montés en opposition.

Tous ces commutateurs hyperfréquence ont en commun le fait qu'une tension de polarisation est toujours amenée de l'exterieur en traversant l'une des parois du guide.

Dans un commutateur d'ondes électromagnétiques suivant l'invention, comportant un guide d'ondes rectangulaire comportant lui-même un redan ménageant un espace ridgé, de volume déterminé, dans lequel est disposée une diode PIN, le guide d'ondes est construit en deux parties, l'une étant une plaque métallique plane et l'autre étant une plaque métallique en forme de U comportant le redan, la réunion des deux réalisant la cavité du guide d'ondes, et ces deux parties étant isolées par une couche de matériau isolant, les deux faces métallisées de la diode étant respectivement soudées l'une à la plaque métallique plane, et l'autre au redan du guide d'ondes.

D'autres caractéristiques et avantages de l'invention apparaîtront lors de la description qui suit, illustrée par les figures 2 à 6, qui outre la figure 1 déjà mentionnée, représentent:
- la figure 2, une vue en coupe d'un tel commutateur suivant une section droite du guide;
- la figure 3, une vue en perspective du commutateur de la figure 2;
- la figure 4, une vue en coupe longitudinale du commutateur des figures précédentes;
-la figure 5, une variante d'un commutateur selon l'invention vue en coupe et
- la figure 6, un dispositif utilisant un commutateur selon l'invention.

La figure 2 représente un commutateur selon l'invention, vu en coupe selon une section droite. Il est réalisé à partir d'un guide d'ondes 7 rectangulaire, construit en deux parties, l'une étant une plaque métallique plane 70 et l'autre étant une plaque métallique 72 en forme de U, la réunion des deux réalisant la cavité du guide d'ondes. Elles sont isolées l'une par rapport à l'autre par une couche de matériau isolant 71. La partie 72 comporte un redan 73 dans sa partie centrale, ménageant dans le guide un espace dit ridgé selon la terminologie anglo-saxonne, espace dans lequel est concentré le champ électrique. Dans cet espace ridgé est disposé un barreau semiconducteur 10 à forte tension de claquage - plusieurs centaines de volts - et à faible résistance thermique, ce barreau ayant un volume identique au volume défini par l'espace ridgé.

Etant données les dimensions du guide d'ondes fonctionnant en ondes millimétriques, on peut mettre une puce de semiconducteur telle qu'une diode PIN dans l'espace ridgé. Dans un exemple particulier de réalisation, les dimensions de la section droite du guide 7 sont:
L, = 2,54 mm et L₂ = 1,27 mm

et celles de l'espace ridgé sont:
L₃ = 0,6 mm et L₄ = 0,4 mm.

La cathode 101 de la diode 10 est reliée au redan 73 tandis que son anode 102 est reliée à l'autre partie 70. Pour polariser la diode, on applique une tension ± V entre ces deux parties.

Ainsi, lorsque la diode est bloquée, le guide, d'une part, peut être considéré comme rempli d'un matériau diélectrique de constante diélectrique ε élevée (ε ~ 12 pour une diode PIN) et d'autre part à des dimensions telles que la propagation d'une onde millimétrique est possible. Dans ce cas, une telle onde est transmise à travers le commutateur.

Par contre, lorsque la diode conduit, elle est équivalente à un court-circuit et l'onde millimétrique incidente est réfléchie par le commutateur.

En ce qui concerne la réalisation pratique, on utilise une diode PIN classique dont on ajuste les dimensions à celles du guide et dont les deux faces sont métallisées. Pour assurer une bonne dissipation thermique, on soude les deux faces métallisées de la diode aux parois du guide.

La figure 3 représente un commutateur selon l'invention, selon une vue en perspective. Les éléments identiques à ceux de la figure 2 assurent les mêmes fonctions et portent les mêmes références. Entre l'espace ridgé et le guide d'ondes, les transitions sont assurées par des biseaux 9, ou tapers en vocable anglo-saxon, qui sont équivalents à des transformateurs adaptant les discontinuités. Pour compenser en plus ces transitions, la dimension de la diode PIN 10, L₅, selon l'axe longitudinal A du guide d'ondes, est un multiple du quart de la longueur d'onde guidée À g à la fréquence centrale de la bande de fonctionnement. De façon préférentielle, cette dimension est égale à 3 À g/4 plutôt qu'à À g/4, car la dimension des diodes PIN utilisées couramment est de l'ordre de 0,6 à 0,7 mm.

La figure 4 est une vue selon une coupe longitudinale du guide d'ondes 7, comportant les mêmes références que les deux figures précédentes. Y sont portées de plus les dimensions, selon l'axe Δ, de la diode PIN 10 et des biseaux 9.

Selon l'exemple de réalisation déjà indiqué, les longueurs L₅ et L₆ prennent les valeurs suivantes:
L₅ = 0,7 mm et L₆ = 16 mm

Sur la figure 5 est représentée une réalisation particulière d'un commutateur selon l'invention. Les deux parties 70 et 72, séparées par l'isolant 71, sont vissées ensemble par des vis 15 en nylon par exemple. Afin d'assurer les contacts hyperfréquences, en plus de la couche d'isolant 71, on a creusé un sillon 18 de part et d'autre du guide, à une distance 1 = (2n + 1) 7/4 du guide, et sur toute la longueur du guide, servant de piège hyperfréquence. Ces deux pièges 18, dont la profondeur d est un multiple de λ/4 ramènent un circuit ouvert au niveau de la plaquette isolante, donc ramènent un courtcircuit aux bords 19 du guide d'onde. Ce court-circuit électrique permet de réaliser la continuité au point de vue hyperfréquence tout en étant un isolant au point de vue continu.

Ainsi vient d'être décrit un commutateur d'ondes électromagnétiques millimétriques, ayant une bonne tenue en puissance. Par rapport aux dispositifs antérieurs, les éléments parasites du montage sont considérablement réduits et les semiconducteurs utilisés sont des semiconducteurs fonctionnant dans des gammes de fréquences beaucoup plus basses et ayant une forte tension de claquage et une faible résistance thermique.

Ce dispositif peut être utilisé dans tous les systèmes où il est nécessaire d'atténuer ou de commuter un signal électromagnétique. Ainsi il peut soit protéger un récepteur en agissant comme un circuit protecteur commandé, soit être associé à un aiguillage pour commuter un signal dans une voie déterminée. C'est ce qui est représenté sur la figure 6: deux commutateurs 20 et 21 sont reliés à une voie d'entrée 22, par l'intermédiaire de deux lignes hyperfréquences 23 de longueur égale à un multiple impair du quart de la longueur d'onde guidée λ g. Lorsque le commutateur 20 est passant, l'autre 21 étant bloqué, un signal entrant par la voie 22 est orienté vers le commutateur 20 et inversement lorsque le commutateur est bloqué, l'autre 21 étant passant.

## Revendications

1. Commutateur d'ondes électromagnétiques comportant un guide d'ondes rectangulaire (7) comportant lui-même un redan (73) ménageant un espace ridgé, de volume déterminé, dans lequel est disposée une diode PIN (10), caractérisé en ce que le guide d'ondes (7), dont les dimensions permettent la propagation d'ondes millimétriques, est construit en deux parties (70 et 72), l'une étant une plaque métallique plane (70) et l'autre étant une plaque métallique (72) en forme de U comportant le redan (73), la réunion des deux réalisant la cavité du guide d'ondes, et ces deux parties étant isolées par une couche de matériau isolant (71) les deux faces métallisées de la diode (10) étant respectivement soudées l'une à la plaque métallique plane (70), et l'autre au redan (73) du guide (7).

2. Commutateur selon la revendication 1, caractérisé en ce que des biseaux (9) ou transformateurs d'impédance assurent les transitions entre le guide d'ondes (7) et le redan (73).

3. Commutateur selon la revendication 1, caractérisé en ce que la dimension de la diode PIN (10) selon l'axe longitudinal (Δ) est un multiple du quart de la longueur d'onde (i. g) à la fréquence centrale de la bande de fonctionnement.

4. Commutateur selon la revendication 1, caractérisé en ce que la partie (72) du guide comportant le redan (73) comporte, à l'extérieur du guide proprement dit, deux sillons (18) de part et d'autre de l'axe (A), à une distance (1) déterminée du guide, ces deux sillons étant creusés sur une profondeur (d) déterminée et sur toute la longueur du commutateur, servant ainsi de pièges hyperfréquences.

5. Commutateur selon la revendication 4, caractérisé en ce que la distance (1) et la profondeur (d) sont des multiples du quart de la longueur d'onde (7) à la fréquence centrale de la bande de fonctionnement.

## Patentansprüche

1. Schalter für elektromagnetische Wellen, mit einem rechtwinkligen Wellenleiter (7), der seinerseits einen Absatz (73) umfaßt, worin ein Firstraum von bestimmtem Volumen gebildet ist, in welchem eine PIN-Diode (10) angeordnet ist, dadurch gekennzeichnet, daß der Wellenleiter (7), dessen Abmessungen die Ausbreitung einer Millimeterwelle gestatten, aus zwei Teilen (70 und 72) aufgebaut ist, wovon der eine eine ebene Metallplatte (70) und der andere eine U-förmige, den Absatz (73) aufweisende Metallplatte (72) ist, wobei die Vereinigung dieser beiden den Hohlraum des Wellenleiters bildet und wobei diese zwei Teile durch eine Schicht aus Isoliermaterial (71) isoliert sind, während von den beiden metallisierten Flächen der Diode (10) die eine an die ebene Metallplatte (70) und die andere an den Absatz (73) des Leiters (7) angelötet ist.

2. Schalter nach Anspruch 1, dadurch gekennzeichnet, daß Schrägen (9) oder Impedanztransformatoren die Übergänge zwischen dem Wellenleiter (7) und dem Absatz (73) gewährleisten.

3. Schalter nach Anspruch 1, dadurch gekennzeichnet, daß die Abmessung der PIN-Diode (10) entlang der Längsachse (A) ein Vielfaches eines Viertels der Wellenlänge (λg) bei der Mittenfrequenz des Betriebsbandes ist.

4. Schalter nach Anspruch 1, dadurch gekennzeichnet, daß der den Absatz (73) aufweisende Teil (72) des Leiters auf der Außenseite des eigentlichen Leiters zwei Rillen (18) beiderseits der Achse (A) in einem bestimmten Abstand (1) von dem Leiter aufweist, wobei diese beiden Rillen mit einer bestimmten Tiefe (d) und über die gesamte Länge des Schalters angebracht sind und so als Höchstfrequenzfallen wirken.

5. Schalter nach Anspruch 4, dadurch gekennzeichnet, daß der Abstand (1) und die Tiefe (d) Vielfache eines Viertels der Wellenlänge (λ) bei der Mittenfrequenz des Betriebsbandes sind.

## Claims

1. A switch for electromagnetic waves comprising a rectangular waveguide (7) in turn comprising a step (73) accommodating a ridged space of determined volume wherein a PIN diode (10) is arranged, characterized in that the waveguide (7) having dimensions permitting the propagation of millimetric waves is constructed in two parts (70 and 72), one being a plane metallic plate (70) and the other being a U-shaped metallic plate (72) comprising the step (73), the union of the two providing the cavity of the waveguide, and the two parts being insulated by a layer of insulating material (71), the two metallized faces of the diode (10) being respectively soldered, one to the plane metallic plate (70) and the other to the step (73) of the guide (7).

2. Switch according to claim 1, characterized in that tapers (9) or impedance transformers ensure the transition between the waveguides (7) and the step (73).

3. Switch according to claim 1, characterized in that the dimension of the PIN diode (10) along the longitudinal axis (A) is a multiple of one fourth of the wavelength (λg) at the center frequency of the operating band.

4. Switch according to claim 1, characterized in that the guide part (72) comprising the step (73) comprises, outside of the guide proper, two grooves (18) on both sides of the axis (A) at a determined distance (1) from the guide, these two grooves being recessed with a determined depth (d) and along the entire length of the switch, thus forming hyperfrequency traps.

5. Switch according to claim 4, characterized in that the distance (1) and the depth (d) are multiples of one fourth of the wavelength (i.) at the center frequency of the operating band.
